# EUROPÄISCHE PATENTSCHRIFT

(11) **EP 1 420 224 B1**
(45) Veröffentlichungstag und Bekanntmachung des Hinweises auf die Patenterteilung: **08.10.2008**
(21) Anmeldenummer: 03024750.6
(22) Anmeldetag: 29.10.2003
(51) Int. Cl.: F41A 25/22

(54) **Rohrwaffe**
Barrel-type weapon
Arme à tube de canon

(30) Priorität: 12.11.2002 DE 10252416
(43) Veröffentlichungstag der Anmeldung: 19.05.2004
(73) Patentinhaber: Rheinmetall Waffe Munition GmbH, 40880 Ratingen (DE)
(72) Erfinder: Baumann, Berthold, 29348 Eschede (DE); Bohnsack, Eckehard, 29345 Unterlüss (DE); Knörich, Friedhelm, 40472 Düsseldorf (DE)
(74) Vertreter: Dietrich, Barbara

(56) Entgegenhaltungen:
- DE-A- 3 148 265
- GB-A- 2 157 406
- US-A- 4 483 235

## Beschreibung

Die Erfindung betrifft eine Rohrwaffe, bei der das Waffenrohr in einem Wiegenrohr verschiebbar gelagert ist.

Eine derartige Rohrwaffe ist beispielsweise aus der DE 31 48 265 A1 bekannt. Dabei wird das Waffenrohr in zwei Gleitbuchsenlagern gelagert, die am mündungs- und am bodenseitigen Ende des Wiegenrohres angeordnet sind. Nachteilig ist bei einer derartigen bekannten Gleitbuchsenlagerung, daß das Waffenrohr, z.B. einer Panzerkanone, massebedingt auf dem unteren Lagerinnenrand aufliegt und sich durch die bei Schußabgabe auftretende Rohraufweitung hochhebt. Dieser Vorgang führt dann zu Schwingungen des Waffenrohres und wirkt sich negativ auf den Abgangsfehler des jeweiligen Geschosses aus.

Aus der DE 39 36 454 A1 ist es bekannt, zur Vermeidung der beim Abfeuern entstehenden Rohrschwingungen statt herkömmlicher Gleitbuchsenlager hubeffektfreie Lager zu verwenden, bei denen das Waffenrohr bei Schußabgabe in radialer Richtung gegen keinen festen Anschlag stößt, so daß sowohl in horizontaler wie in vertikaler Richtung eine Rohraufweitung erfolgen kann. Zur Lagerung des Waffenrohres in dem Wiegenrohr sind an dem Waffenrohr umfangseitig vier gleichmäßig verteilt angeordnete, sich in Richtung der Längsachse erstreckende und als Gleitschienen ausgebildete Führungsschienen vorgesehen, die in entsprechenden Führungsnuten des Wiegenrohres eingreifen, derart, daß die Richtungen der Auflagerkraft und der radialen Rohraufweitung jeweils senkrecht zueinander stehen.

Nachteilig ist bei dieser Lagerung vor allem, daß die Führungsschienen und Führungsnuten sich über beide Lagerstellen hinweg erstrecken und daher ein hoher fertigungstechnischer Aufwand erforderlich ist. Außerdem ist der Wechsel des Waffenrohres bei derartigen Rohrwaffen kompliziert und damit zeitaufwendig.

Aus der nicht vorveröffentlichten deutschen Patentanmeldung Nr. 102 26 534.8 ist schließlich eine Rohrwaffe bekannt, bei der ein Hubeffekt des Waffenrohres weitgehend dadurch vermieden wird, daß an dem Waffenrohr mindestens mündungsseitig, vorzugsweise aber auch heckseitig, ein Gleitbuchsenlager angeordnet ist, welches eine Rohrbuchse umfaßt, in der das Waffenrohr hubeffektfrei angeordnet ist und deren Außenflächen in dem Wiegenrohr formschlüssig gleitend (d.h. mit geringst möglichem Spiel) gelagert ist, so daß eine unabhängig voneinander wirkende axiale und radiale Gleitführung des Waffenrohres stattfindet. Dabei erfolgt die radiale Gleitführung des Waffenrohres bei Schußabgabe mittels leistenförmiger Vorsprünge, die in entsprechende nutenförmige Ausnehmungen der Rohrbuchse eingreifen und das Waffenrohr zentrisch in der Rohrbuchse halten. Ein radialer Aufweitungsausgleich erfolgt wiederum durch vorhandene Spielvorgabe zwischen Waffenrohr bzw. einem mit dem Waffenrohr drehfest verbundenen, die leistenförmigen Vorsprünge tragenden Innenring und der inneren Oberfläche der Rohrbuchse.

Nachteilig bei diesem Waffenrohr ist unter anderem die relativ aufwendige Anordnung der leistenförmigen Vorsprünge, die entweder direkt oder über einen Zwischenring an dem Waffenrohr befestigt werden müssen.

Der Erfindung liegt die Aufgabe zugrunde, eine in einem Wiegenrohr verschiebbar gelagerte Rohrwaffe anzugeben, bei der ein Hubeffekt des Waffenrohres weitgehend vermieden wird und weder aufwendige Führungsnuten in dem Wiegenrohr noch Leisten an dem Waffenrohr erforderlich sind.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, an dem Waffenrohr mündungsseitig ein erstes Gleitbuchsenlager anzuordnen, welches eine Rohrbuchse umfaßt, die sich an der Innenwand des Wiegenrohres über mindestens drei gleichmäßig über den Umfang verteilt angeordnete segmentartige Abstützstege formschlüssig abstützt. Die Rohrbuchse weist zwischen den jeweils benachbarten Abstützstegen segmentartige außenseitige Ausnehmungen sowie auf ihrer den Abstützstegen gegenüberliegenden Innenwand segmentartige innenseitige Ausnehmungen auf, so daß bei Aufweitung des Waffenrohres sich die Rohrbuchse elastisch verformt, derart, daß die an dem Waffenrohr anliegenden Bereiche der Rohrbuchse nach außen in die außenseitigen Ausnehmungen gewölbt werden und die nicht an der Innenwand der Rohrbuchse anliegenden Bereiche des Waffenrohres in die innenseitigen Ausnehmungen der Rohrbuchse auswandern können.

Als vorteilhaft hat es sich erwiesen, wenn die Rohrbuchse sich über vier oder mehr als vier gleichmäßig über den Umfang verteilt angeordnete segmentartige Abstützstege an der Innenwand des Wiegenrohres abstützt, wobei zweckmäßigerweise jeweils zwei horizontal und zwei vertikal an der Rohrbuchse angeordnete Abstützstege vorgesehen sind. Allerdings können aber auch noch mehr Abstützstege vorgesehen werden.

Da die axiale Führung des Waffenrohres über die Abstützstege der Rohrbuchse erfolgt, hat es sich als vorteilhaft erwiesen, wenn die Abstützstege auf ihrer der Innenwand des Wiegenrohres zugewandten Fläche mit einer Gleitbeschichtung versehen sind.

Aufgrund einer fehlenden axialen Schienenführung sowie fehlender Leisten an dem Waffenrohr ist ein gegenüber diesen Rohrwaffen geringerer Fertigungsaufwand erforderlich. Außerdem ist die vorgeschlagene Lagerung des Waffenrohres sehr robust und es ist ein einfacher schneller Waffenrohrwechsel im Felde durchführbar.

Weitere Einzelheiten und Vorteile der Erfindung ergeben sich aus den folgenden anhand von Figuren erläuterten Ausführungsbeispielen. Es zeigen:
Fig.1 eine schematische Darstellung eines in einem Wiegenrohr gelagerten Waffenrohres mit einem am mündungsseitigen Ende und einem am bodenstückseitigen Ende des Wiegenrohres angeordneten Gleitbuchsenlager;
Fig.2 einen Querschnitt durch ein Ausführungsbeispiel eines Gleitbuchsenlagers entlang der in Fig.1 mit II-II bezeichneten Schnittlinie;
Fig.3 einen Längsschnitt durch das in Fig.2 dargestellte Gleitbuchsenlager entlang der dort mit III-III bezeichneten Schnittlinie.

In Fig.1 ist mit 1 eine Rohrwaffe bezeichnet, bei der das Waffenrohr 2 in einem Wiegenrohr 3 einer Wiege 4 axial verschiebbar gelagert ist. Hierzu sind am mündungsseitigen Ende des Wiegenrohres 3 ein erstes Gleitbuchsenlager 5 und am bodenstückseitigen Ende des Wiegenrohres 3 ein zweites herkömmliches Gleitbuchsenlager 6 mit vorhandener Passungsspielvorgabe angeordnet.

Das erste Gieitbuchsenlager 5 umfaßt eine elastisch verformbare Rohrbuchse 7 und sitzt mit diagonal angeordneten segmentartigen Lagerschalen 8 spielfrei auf dem Waffenrohr 2 (Fig. 2 und 3). Die Rohrbuchse 7 ist mittels Konterring 9, welcher über ein Gewinde 10 mit dem Waffenrohr 2 verschraubt ist, axial gegen eine Rohrschulter 11 des Waffenrohres 2 verschraubt. Zwei Verdrehsicherungen 12 verhindern ein Verdrehen der Rohrbuchse 7 um die Rohrachse 13.

Auf dem äußeren Umfang der Rohrbuchse 7 befinden sich jeweils zwei horizontal und zwei vertikal angeordnete segmentartige Abstützstege 14 zur längsverschiebbaren Lagerung des Waffenrohres 2 innerhalb des Wiegenrohres 3. Die Abstützstege 14 sind zur Reibungsverminderung mit einer Gleitbeschichtung 15 versehen. Zwischen benachbarten Abstützstegen 14 weist die Rohrbuchse 7 segmentartige außenseitige Ausnehmungen 16 auf.

Gegenüber den außenseitigen Ausnehmungen 16 sind auf der Innenwand 17 der Rohrbuchse 7 die segmentartigen Lagerschalen 8 angeordnet, während gegenüber den Abstützstegen 14 sich vier segmentartige innenseitige Ausnehmungen 19 befinden.

Nachfolgend wird auf die Wirkungsweise der erfindungsgemäßen Rohrwaffe 1 und damit auch auf die Funktionsweise des Gleitbuchsenlagers 5 eingegangen: Nach Zündung einer Patrone weitet sich das Waffenrohr 2 beim Durchlauf des entsprechenden Geschosses durch das Waffenrohr 2 elastisch auf. Hierbei verformt sich die Rohrbuchse 7 elastisch derartig in sich, daß der jeweilige Bereich der Rohrbuchse 7, der sich radial an die spielfrei auf dem Waffenrohr 2 sitzende segmentartige Lagerschale 8 anschließt, nach außen in die außenseitigen Ausnehmungen 16 gewölbt wird und die restlichen, nicht aufliegenden Rohrwandungen in die innenseitigen Ausnehmungen 19 der Rohrbuchse 7 auswandern können. Somit wird eine Übertragung der Rohraufweitung auf die segmentartigen Abstützstege 14 und damit auf das Wiegenrohr 3 vermieden. Ein wie bei herkömmlichen Rohrwaffen auftretender Hubeffekt findet nicht statt.

### Bezugszeichenliste

- 1: Rohrwaffe
- 2: Waffenrohr
- 3: Wiegenrohr
- 4: Wiege
- 5: erstes Gleitbuchsenlager
- 6: zweites Gleitbuchsenlager
- 7: Rohrbuchse
- 8: Lagerschale
- 9: Konterring
- 10: Gewinde
- 11: Rohrschulter
- 12: Verdrehsicherung
- 13: Rohrachse
- 14: Abstützsteg
- 15: Gleitbeschichtung
- 16: außenseitige Ausnehmung
- 17: Innenwand

- 19: innenseitige Ausnehmung

## Patentansprüche

1. Rohrwaffe, bei der das Waffenrohr (2) in einem Wiegenrohr (3) axial verschiebbar gelagert ist, mit den Merkmalen:
a) daß Waffenrohr (2) ist in einem ersten am mündungsseitigen Ende und in einem zweiten am bodenstückseitigen Ende des Wiegenrohres (3) angeordneten Gleitbuchsenlager (5, 6) gelagert;
b) das erste Gleitbuchsenlager (5) umfaßt eine an dem Waffenrohr (2) befestigte Rohrbuchse (7), die sich an der Innenwand des Wiegenrohres (3) über mindestens drei gleichmäßig über den Umfang verteilt angeordnete segmentartige Abstützstege (14) formschlüssig abstützt;
sowie, den kennzeichnenden Merkmalen:
c) die Rohrbuchse (7) weist zwischen den jeweils benachbarten Abstützstegen (14) segmentartige außenseitige Ausnehmungen (16) sowie auf ihrer den Abstützstegen (14) gegenüberliegenden Innenwand (17) segmentartige innenseitige Ausnehmungen (19) auf, so daß bei Aufweitung des Waffenrohres (2) sich die Rohrbuchse (7) elastisch verformt, derart, daß die an dem Waffenrohr (2) anliegenden Bereiche der Rohrbuchse (7) nach außen in die außenseitigen Ausnehmungen (16) gewölbt werden und die nicht an der Innenwand (17) der Rohrbuchse (7) anliegenden Bereiche des Waffenrohres (2) in die innenseitigen Ausnehmungen (19) der Rohrbuchse (7) auswandern können.

2. Rohrwaffe nach Anspruch 1, **dadurch gekennzeichnet, daß** die Rohrbuchse (7) sich über vier oder mehr als vier gleichmäßig über den Umfang verteilt angeordnete Abstützstege (14) an der Innenwand des Wiegenrohres (3) abstützt.

3. Rohrwaffe nach Anspruch 2, **dadurch gekennzeichnet, daß** auf gegenüberliegenden Seiten jeweils zwei Abstützstege (14) horizontal und zwei Abstützstege (14) vertikal an der Rohrbuchse (7) angeordnet sind.

4. Rohrwaffe nach einem der Ansprüche 1 bis 3, **dadurch gekennzeichnet, daß** die Abstützstege (14) auf ihrer der Innenwand des Wiegenrohres (3) zugewandten Fläche mit einer Gleitbeschichtung (15) versehen sind.

5. Rohrwaffe nach einem der Ansprüche 1 bis 4, **dadurch gekennzeichnet, daß** die Rohrbuchse (7) in den Bereichen, in denen sie an dem Waffenrohr (2) anliegt, mit Lagerschalen (8) versehen ist.

## Claims

1. Tube weapon, in which the weapon barrel (2) is mounted such that it can be moved axially in a holding tube (3), having the following features:
a) the weapon barrel (2) is mounted in a first sliding bush bearing (5), which is arranged at the muzzle end, and in a second sliding bush bearing (6), which is arranged at the base-piece end of the holding tube (3);
b) the first sliding bush bearing (5) comprises a barrel bush (7) which is attached to the weapon barrel (2) and is supported in an interlocking manner on the inner wall of the holding tube (3) via at least three segment-like supporting webs (14) which are arranged distributed uniformly around the circumference;
as well as the characterizing features:
c) the barrel bush (7) has segment-like external recesses (16) between the respectively adjacent supporting webs (14), as well segment-like internal recesses (19) on its inner wall (17) opposite the supporting webs (14), such that, in the event of widening of the weapon barrel (2), the barrel bush (7) is deformed elastically such that those areas of the barrel bush (7) which rest on the weapon barrel (2) are curved outwards into the external recesses (16), and those areas of the weapon barrel (2) which do not rest on the inner wall (17) of the barrel bush (7) can move into the internal recesses (19) in the barrel bush (7).

2. Tube weapon according to Claim 1, **characterized in that** the barrel bush (7) is supported by four or more than four supporting webs (14), which are arranged distributed uniformly over the circumference, on the inner wall of the holding tube (3).

3. Tube weapon according to Claim 2, **characterized in that** two supporting webs (14) are in each case arranged horizontally, and two supporting webs (14) are in each case arranged vertically on the barrel bush (7) on opposite sides.

4. Tube weapon according to one of Claims 1 to 3, **characterized in that** the supporting webs (14) are provided with a sliding coating (15) on their surface facing the inner wall of the holding tube (3).

5. Tube weapon according to one of Claims 1 to 4, **characterized in that** the barrel bush (7) is provided with bearing shells (8) in those areas in which it rests on the weapon barrel (2).

## Revendications

1. Arme à tube, dans lequel le tube d'arme (2) est monté de manière déplaçable axialement dans un tube balancier (3), comprenant les caractéristiques suivantes :
a) le tube d'arme (2) est monté dans un premier palier lisse à coussinet (5) disposé à l'extrémité du côté de l'embouchure et dans un deuxième palier lisse à coussinet (6) disposé à l'extrémité du côté de la base du tube balancier (3) ;
b) le premier palier lisse à coussinet (5) comprend une douille tubulaire (7) fixée au tube d'arme (2), qui s'appuie, par engagement positif sur la paroi interne du tube balancier (3) par le biais d'au moins trois nervures d'appui (14) de type segments réparties uniformément sur la périphérie ;
ainsi que les caractéristiques caractérisantes suivantes :
c) la douille tubulaire (7) présente entre les nervures d'appui (14) respectivement adjacentes des évidements (16) du côté extérieur, en forme de segments, ainsi que sur sa paroi interne (17) opposée aux nervures d'appui (14), des évidements (19) du côté intérieur, en forme de segments, de sorte que lors de l'élargissement du tube d'arme (2), la douille tubulaire (7) se déforme élastiquement de telle sorte que les régions de la douille tubulaire (7) s'appliquant contre le tube d'arme (2) soient courbées vers l'extérieur dans les évidements (16) du côté extérieur, et que les régions du tube d'arme (2) ne s'appliquant pas contre la paroi interne (17) de la douille tubulaire (7) puissent migrer dans les évidements (19) du côté intérieur de la douille tubulaire (7).

2. Arme à tube selon la revendication 1, **caractérisée en ce que** la douille tubulaire (7) s'appuie par le biais d'au moins quatre nervures d'appui (14) réparties uniformément sur la périphérie, contre la paroi interne du tube balancier (3).

3. Arme à tube selon la revendication 2, **caractérisée en ce que** sur des côtés opposés, à chaque fois deux nervures d'appui (14) sont disposées horizontalement et deux nervures d'appui (14) sont disposées verticalement sur la douille tubulaire (7).

4. Arme à tube selon l'une quelconque des revendications 1 à 3, **caractérisée en ce que** les nervures d'appui (14) sont pourvues d'un revêtement glissant (15) sur leur surface tournée vers la paroi interne du tube balancier (3).

5. Arme à tube selon l'une quelconque des revendications 1 à 4, **caractérisée en ce que** la douille tubulaire (7) est pourvue de coques de palier (8) dans les régions dans lesquelles elle s'applique contre le tube d'arme (2).
